# EUROPÄISCHE PATENTSCHRIFT

(11) **EP 0 895 934 B1**
(45) Veröffentlichungstag und Bekanntmachung des Hinweises auf die Patenterteilung: **30.03.2005**
(21) Anmeldenummer: 98113904.1
(22) Anmeldetag: 24.07.1998
(51) Int. Cl.: B65B 31/02

(54) **Hubeinrichtung für eine Arbeitsstation einer Verpackungsmaschine**
Lifting device for a working station of a packaging machine
Dispositif de levage pour une station de travail d'une machine d'emballage

(30) Priorität: 08.08.1997 DE 19734513
(43) Veröffentlichungstag der Anmeldung: 10.02.1999
(73) Patentinhaber: MULTIVAC SEPP HAGGENMÜLLER KG, 87787 Wolfertschwenden (DE)
(72) Erfinder: Natterer, Johann, 87764 Legau (DE)
(74) Vertreter: Prüfer, Lutz H., Dipl.-Phys.

(56) Entgegenhaltungen:
- EP-A- 0 569 937
- EP-A- 0 847 920
- AU-B- 430 641
- US-A- 3 343 336
- US-A- 3 808 772

## Beschreibung

Die Erfindung betrifft eine Hubeinrichtung für eine Arbeitsstation einer Verpackungsmachine nach dem Oberbegriff des Patentanspruchs 1.

Eine Verpackungsmaschine weist Arbeitsstationen für verschiedene Funktionen, wie Formen, Füllen, Siegeln und Schneiden auf. Eine Arbeitsstation umfaßt in bekannter Weise ein Werkzeugunterteil und ein Werkzeugoberteil, die in Arbeitsstellung zwischen sich eine Packungsbahn für den Arbeitsgang festhalten. Üblicherweise ist dabei das Werkzeugoberteil feststehend ausgebildet und das Werkzeugunterteil über ein Hubwerk relativ zu dem Werkzeugoberteil auf und ab bewegbar. Nachdem in der jeweiligen Arbeitsstation ein Arbeitsgang ausgeführt ist, wird das Unterteil abgesenkt und es erfolgt ein Vorschub der Packungsbahn, so daß die bearbeiteten Packungen aus der Arbeitsstation herausgeführt und der nächsten Arbeitsstation zugeführt werden können.

Solange die zu befördernden Packungen nur eine Ausdehnung in Richtung des Werkzeugunterteiles aufweisen, beispielsweise Becher, die nach dem Befüllen mit einem Produkt lediglich mit einer Oberfolie verschlossen werden, stellt der Transport von einer Station in die nächste Station kein Problem dar. Wenn aber die Packungen auch eine Ausdehnung nach oben in Richtung des Werkzeugoberteiles aufweisen, beispielsweise wenn ein eingefülltes Produkt über die Ebene der Materialbahn hinausragt, können solche Packungen nicht mehr in einfacher Weise in die nächste Arbeitsstation eingeführt werden.

Aus der US 3,808,772 ist eine Hubeinrichtung für eine Arbeitsstation einer Verpackungsmaschine bekannt, wobei die Verpackungsmaschine einen Maschinenrahmen aufweist und die Arbeitsstation ein erstes Werkzeugteil und ein relativ zu diesem in eine abgesenkte Stellung senkbares bzw. in eine angehobene Stellung anhebbares zweites Werkzeugteil aufweist, die auf gegenüberliegenden Seiten einer Materialbahn vorgesehen sind. Die Hubeinrichtung beinhaltet ein Hubelement in Form eines zweiarmigen Hebels, der mit dem ersten und mit dem zweiten Werkzeugteil derart gekoppelt ist, dass bei der Bewegung des zweiten Werkzeugteils in die abgesenkte Stellung das erste Werkzeugteil von der Materialbahn weg bewegt wird.

Es ist daher Aufgabe der Erfindung, eine Hubeinrichtung für eine Arbeitsstation einer Verpackungsmaschine zu schaffen, die es ermöglicht, daß beliebig geformte Verpackungen in einfacher Weise in eine Arbeitsstation ein- und ausgeführt werden können.

Die Aufgabe wird gelöst durch eine Hubeinrichtung nach dem Patentanspruch 1. Weiterbildungen der Erfindung sind in den Unteransprüchen angegeben.

Weitere Merkmale und Zweckmäßigkeiten der Erfindung ergeben sich aus der Beschreibung eines Ausführungsbeispieles anhand der Figuren. Von den Figuren zeigen:
- Fig. 1: eine Seitenansicht einer Verpackungsmaschine mit weggelassener Seitenabdeckung,
- Fig. 2: eine Längsansicht einer Arbeitsstation in Transportrichtung der Verpackungen gesehen im geöffneten Zustand,
- Fig. 3: eine Seitenansicht der Arbeitsstation von Fig. 2 in einer Richtung senkrecht zur Transportrichtung der Verpackungen,
- Fig. 4: eine Längsansicht in Transportrichtung der Arbeitsstation nach Fig. 2 in geschlossenem Zustand,
- Fig. 5: eine Seitenansicht der Arbeitsstation nach Fig. 4 senkrecht zur Transportrichtung.

Wie aus Fig. 1 ersichtlich ist, weist die Verpackungsmaschine einen Maschinenrahmen 1 und nacheinander angeordnet eine Formstation 2, eine Evakuier- und Versiegelungsstation 3 und eine Schneideinrichtung 4 auf. In der Verpackungsmaschine wird eine Folienbahn 5 von der Eingangsseite in die Maschine eingeführt. In der Formstation werden aus der Folienbahn Behälter 6 geformt. Diese werden nach dem Befüllen in einer in der Figur nicht dargestellten Füllstation in einer Evakuier- und Versiegelungsstation 3 mit einer Oberfolie versiegelt und schließlich mittels der Schneideinrichtung 4 voneinander getrennt. Der Maschinenrahmen 1 weist gleichzeitig auch die Führung für einen nicht gezeigten Kettenantrieb zum Fördern der Folienbahn 5 bzw. der daraus gebildeten Verpackungsbehälter 6 auf.

Wie am besten aus den Figuren 2 bis 5 ersichtlich ist, weist eine Arbeitsstation, die hier beispielhaft als Evakuier- und Versiegelungsstation 3 dargestellt ist, ein Basisteil 7, ein mit diesem starr verbundenes Werkzeugoberteil 8 und ein relativ zu diesem bewegbares Werkzeugunterteil 9 auf. Das Basisteil 7 und das Werkzeugoberteil 8 der Arbeitsstation sind über Führungsstangen 10 miteinander verbunden.

Es ist eine Hubeinrichtung zum Bewegen des Werkzeugunterteils 9 relativ zu dem Werkzeugoberteil 8 von einer in den Figuren 2 und 3 dargestellten offenen Stellung in eine in den Figuren 4 und 5 dargestellte geschlossene Stellung, in der das Werkzeugunterteil 9 und das Werkzeugoberteil 8 zusammenwirken, vorgesehen. Die Hubeinrichtung weist zwei über ein Joch 11 miteinander verbundene Kolben-Zylindereinrichtungen 12 auf. Die Zylinder 13 jeder Kolben-Zylindereinrichtung 12 sind jeweils mit dem Basisteil 7 verbunden, während die Kolbenstangen 14 jeweils mit dem Joch 11 verbunden sind, welches seinerseits das Werkzeugunterteil 9 trägt. Das Joch 11 und das mit diesem verbundene Werkzeugunterteil 9 ist mit auf den Führungsstangen 10 gleitenden Führungsbuchsen 15 verbunden.

Die Kolben-Zylindereinrichtungen 12 sind so ausgelegt, daß sie das Werkzeugunterteil 9 in einer ersten Schließbewegung über eine große Hubstrecke in einer Größe bis über 200mm von der offenen Stellung in die geschlossene Stellung und vice versa bewegen können.

Wie insbesondere aus Fig. 2 und Fig. 4 ersichtlich ist, weist die Arbeitsstation 3 an ihren beiden Längsseiten jeweils ein Hebelsystem 20 zwischen dem beweglichen Werkzeugunterteil 9 und dem Maschinenrahmen 1 auf. Die Figuren 3 und 5 zeigen eine Längsansicht der Arbeitsstation 3, in der der Aufbau und die Wirkungsweise des Hebelsystems 20 am besten zu erkennen ist.

Das Hebelsystem 20 weist zwei zweiarmige Hebel 21a, 21b auf. Der Drehpunkt 22a, 22b der Hebel 21a, 21b ist jeweils über eine Verbindungsstange 26a, 26b an einem Punkt 27a, 27b des Maschinenrahmens 1 angelenkt, wobei die Verbindungsstangen 26a, 26b an den Anlenkpunkten 27a, 27b drehbar gelagert sind. Das eine äußere Ende der Hebel 21a, 21b ist jeweils über eine Drehverbindung 23a, 23b mit dem Basisteil 7 drehbar verbunden. Das andere äußere Ende der Hebel 21a, 21b ist jeweils über eine Verbindungsstange 24a, 24b mit dem Joch 11 verbunden, wobei sowohl die Anlenkpunkte 25a, 25b der Stangen am Joch 11 als auch die Anlenkpunkte 28a, 28b der Stangen am Hebel drehbar ausgeführt sind.

Die Längen der Hebel und der Verbindungsstangen werden in Abhängigkeit von der Geometrie der Arbeitsstation und insbesondere von der Hubstrecke mit der das Werkzeugunterteil 9 gegen das Werkzeugoberteil 8 bewegt wird sowie in Abhängigkeit von der gewünschten Hubstrecke um die die gesamte Hubeinrichtung angehoben werden soll, wenn das Werkzeugunterteil 9 in die geöffnete Position bewegt wird, ausgewählt.

Die Betriebsweise der erfindungsgemäßen Hubeinrichtung ist wie folgt. Vor einem Arbeitsgang befindet sich die Arbeitsstation in der in den Figuren 2 und 3 gezeigten geöffneten Position, in der das Werkzeugoberteil 8 und das Werkzeugunterteil 9 einen Abstand voneinander aufweisen. Zum Einleiten des Arbeitsganges werden die Kolben-Zylindereinrichtungen 12 aktiviert, wobei das Werkzeugunterteil 9 einen ersten Schließweg mit einer Hubstrecke von bis über 200mm gegen das Werkzeugoberteil 8 ausführt. Da das Basisteil 7 und das Werkzeugoberteil 8 starr miteinander verbunden sind und die Kolbenzylindereinrichtungen 12 das Werkzeugunterteil 9 relativ zu dem Basisteil 7 vertikal nach oben bewegen, bewegt sich das Werkzeugunterteil 9 auf das Werkzeugoberteil 8 zu, bis die beiden Werkzeugteile 8, 9 in der geschlossenen Position der Arbeitsstation, die in den Figuren 4 und 5 dargestellt ist, zusammenwirken. In dieser Position liegt die Unterkante des Werkzeugoberteiles auf der Folienbahn 5 auf.

Nach Ausführen des Arbeitsganges wird das Werkzeugunterteil 9 wieder in die geöffnete Stellung gemäß den Figuren 2 und 3 bewegt. Bei einem Absenken des Werkzeugunterteiles 9 in die geöffnete Stellung der Arbeitsstation übertragen die Verbindungsstangen 24a, 24b die Abwärtsbewegung des Werkzeugunterteiles 9 bzw. des damit verbundenen Joches 11 auf die jeweils mit den Verbindungsstangen 24a, 24b verbundenen Enden der Hebel 21a, 21b, wodurch die Hebel 21a, 21b jeweils um ihren Drehpunkt 22a, 22b gedreht werden. Dadurch führen die jeweils mit dem Basisteil 7 verbundenen äußeren Enden der Hebel 21a, 21b eine entsprechende Aufwärtsbewegung aus, wodurch das Basisteil 7 relativ zu dem Maschinenrahmen 1 und damit relativ zur Folienbahn 5 angehoben wird. Da das Werkzeugoberteil mit dem Basisteil starr verbunden ist, wird daher das Werkzeugoberteil 8 von der Folienbahn wegbewegt. Somit stoßen Packungen 6, die eine Ausdehnung nach unten und nach oben aufweisen, nicht an der Unterkante des Werkzeugoberteiles 8 an und können problemlos weiterbefördert werden. Bei einem erneuten Anheben des Werkzeugunterteiles 9 in die Arbeitsstellung werden die Hebel 21a, 21b in entgegengesetzter Richtung gedreht, wodurch das Basisteil 7 und das damit verbundene Werkzeugoberteil 8 wieder abgesenkt werden.

In einer weiteren Ausführungsform weist die Hubeinrichtung zusätzlich zu den Kolbenzylindereinrichtungen 12 ein Krafthubelement 30 auf, welches zur Erzeugung einer hohen Schließkraft zwischen dem Werkzeugunterteil 9 und dem Werkzeugoberteil 8 dient, um die Wirkkräfte beim Arbeitsgang in geschlossener Position der Arbeitsstation aufnehmen zu können. Die Krafterzeugung wird dabei nach Abschluß der ersten Schließbewegung des Werkzeugunterteiles 9 gegen das Werkzeugoberteil 8 mittels der Kolben-Zylindereinrichtungen 12 über eine zweite von dem Krafthubelement 30 erzeugte Schließbewegung mit einem relativ zu der ersten Schließbewegung geringen Hubweg erzeugt. Das Krafthubelement 30 weist einen Antrieb und eine mechanische Kraftübersetzungseinrichtung auf, die derart ausgebildet ist, daß sie einen nahezu konstanten Kraftverlauf aufweist, wobei bei Auftreten eines Widerstandes die Kraft für die zweite Schließbewegung erzeugt wird.

## Patentansprüche

1. Hubeinrichtung für eine Arbeitsstation einer Verpackungsmaschine, wobei die Arbeitsstation ein erstes Werkzeugteil (8) und ein relativ zu diesem in eine abgesenkte Stellung senkbares bzw. in eine angehobene Stellung anhebbares zweites Werkzeugteil (9), die auf gegenüberliegenden Seiten einer Materialbahn (5) vorgesehen sind, aufweist, mit einem ersten Hubelement (12, 13, 14) zum Bewegen des zweiten Werkzeugteiles (9) relativ zu dem ersten Werkzeugteil (8), und einem zweiten Hubelement (20), das mit dem zweiten Werkzeugteil (9) derart gekoppelt ist, daß bei der Bewegung des zweiten Werkzeugteiles (9) in die abgesenkte Stellung das erste Werkzeugteil (8) von der Materialbahn (5) wegbewegt wird, wobei das zweite Hubelement (20) als Hebelsystem ausgebildet ist,
das mit einem die Materialbahn (5) seitlich begrenzenden Maschinenrahmen (1) der Verpackungsmaschine und mit dem zweiten Werkzeugteil (9) verbunden ist, und
das erste Hubelement (12, 13, 14) zwischen einem mit dem ersten Werkzeugteil (8) starr verbundenen Basisteil (7) der Arbeitsstation und dem zweiten Werkzeugteil (9) vorgesehen ist, wobei
das Hebelsystem (20) zwei Hebel (21a; 21b) aufweist, deren Drehpunkte (22a; 22b) jeweils über eine Verbindungsstange (26a; 26b) an dem Maschinenrahmen (1) angelenkt sind und deren eines äußere Ende jeweils mit einem Basisteil (7) drehbar verbunden ist und deren anderes äußeres Ende jeweils über eine Verbindungsstange (24a; 24b) mit dem zweiten Werkzeugteil (9) verbunden ist und
wobei die Anordnung der Hebel (21a, 21b) und der Verbindungsstangen (24a, 24b, 26a, 26b) derart ausgeführt ist, daß die Hebel (21a, 21b) bei einer Bewegung des zweiten Werkzeugteiles (9) in entgegengesetzter Richtung gedreht werden.

2. Hubeinrichtung nach Anspruch 1, **dadurch gekennzeichnet, daß** zwei zweite Hubelemente (20) vorgesehen sind, die jeweils an gegenüberliegenden Längsseiten der Arbeitsstation vorgesehen sind.

3. Hubeinrichtung nach einem der Ansprüche 1 oder 2, **dadurch gekennzeichnet, daß** ein Krafthubelement (30) zum Erzeugen einer erhöhten Schließkraft des zweiten Werkzeugteiles (9) gegen das erste Werkzeugteil (8) in der angehobenen Stellung des zweiten Werkzeugteiles (9) vorgesehen ist.

4. Verpackungsmaschine mit einer Hubeinrichtung nach einem der Ansprüche 1 bis 3.

## Claims

1. Lifting device for a working station of a packaging machine, wherein said working station comprises a first tool part (8) and a second tool part (9) adapted to be lowered into a lower position or to be raised into an upper position relative to said first tool part, which tool parts are provided on opposite sides of a material web (5),
including a first lifting element (12, 13, 14) for moving said second tool part (9) relative to said first tool part (8), and a second lifting element (20) that is coupled to said second tool part (9) in such a way that when said second tool part (9) is moved into the lower position said first tool part (8) is moved away from said material web (5), wherein
said second lifting element (20) is configured as a lever system that is connected to a machine frame (1) of the packaging machine, which limits said material web (5) laterally, and to said second tool part (9), and
said first lifting element (12, 13, 14) is provided between a base part (7) of said working station, which is rigidly connected to said first tool part (8), and said second tool part (9), with said lever system (20) including two levers (21 a; 21 b) whose fulcrums (22a; 22b) are each articulated via a connecting rod (26a; 26b) to said machine frame (1) and whose first outer ends are each connected to a base part (7) for rotation whilst their other outer ends are each connected via connecting rod (24a; 24b) to said second tool part (9), and wherein
the arrangement of said levers (21 a, 21 b) and of said connecting rods (24a, 24b, 26a, 26b) is so configured that said levers (21 a, 21 b) are turned in the opposite direction when said second tool part (9) is moved.

2. Lifting device according to Claim 1, **characterised in that** two further lifting elements (20) are provided that are each mounted on opposite longitudinal sides of said working station.

3. Lifting device according to any of the Claims 1 or 2, **characterised in that** a power lifting element (30) is provided for creating an increased closing force of said second tool part (9) against said first tool part (8) in the raised position of said second tool part (9).

4. Packaging machine including a lifting device according to any of the Claims 1 to 3.

## Revendications

1. Dispositif de levage pour une station de travail d'une machine d'emballage, la station de travail présentant une première partie d'outil (8), et une deuxième partie d'outil (9) pouvant être descendue en une position abaissée par rapport à celle-ci respectivement pouvant être levée en une position levée par rapport à celle-ci, les parties d'outil étant prévues sur des côtés opposés d'une bande de matériau (5),
avec un premier élément de levage (12, 13, 14) pour déplacer la deuxième partie d'outil (9) par rapport à la première partie d'outil (8), et
un deuxième élément de levage (20), couplé à la deuxième partie d'outil (9) de manière que, lors du déplacement de la deuxième partie d'outil (9) à la position abaissée, la première partie d'outil (8) soit écartée de la bande de matériau, où
le deuxième élément de levage (20) est réalisé sous la forme de système de levage,
relié à un cadre de machine (1) délimitant latéralement la bande de matériau (5) et appartenant à la machine d'emballage et relié à la deuxième partie d'outil (9), et
le premier élément de levage (12, 13, 14) est prévu entre une partie de base (7), reliée rigidement à la première partie d'outil (8), de la station de travail et la deuxième partie d'outil (9), où le système à levier (20) présente deux leviers (21a ; 21b), dont les centres de rotation (22a ; 22b) sont chacun articulés sur le cadre de machine (1), par une bielle (26a ; 26b), et dont une première extrémité extérieure est chaque fois reliée en rotation à une partie de base (7) et dont l'autre extrémité extérieure est reliée, chaque fois par une bielle (24a ; 24b), à la deuxième partie d'outil (9), et
l'agencement des leviers (21a, 21b) et des bielles (24a, 24b, 26a, 26b) est réalisé de manière que les leviers (21a, 21b) soient tournés en sens opposé en cas de rotation de la deuxième partie d'outil (9).

2. Dispositif de levage selon la revendication 1, **caractérisé en ce que** deux deuxièmes éléments de levage (20) sont prévus, étant chacun prévus sur des côtés longitudinaux opposés de la station de travail.

3. Dispositif de levage selon l'une des revendications 1 ou 2, **caractérisé en ce qu'**un élément de levée forcée (30), devant produire une force de fermeture augmentée de la deuxième partie d'outil (9) contre la première partie d'outil (8) , est prévu à la position levée de la deuxième partie d'outil (9).

4. Dispositif d'emballage muni d'un dispositif de levage selon l'une des revendications 1 à 3.
